# EUROPÄISCHE PATENTSCHRIFT

(11) **EP 2 781 257 B1**
(45) Veröffentlichungstag und Bekanntmachung des Hinweises auf die Patenterteilung: **16.03.2016**
(21) Anmeldenummer: 13001391.5
(22) Anmeldetag: 18.03.2013
(51) Int. Cl.: B01F 13/10, B01F 15/00, B01F 15/02, B01F 11/00

(54) **Kanister für pumpfähige Medien, insbesondere für Farbpigmentpräparationen**
Canister for pumpable media, in particular for colouring pigment preparations
Bidon pour fluides pouvant être pompés, notamment pour préparations de pigments colorés

(43) Veröffentlichungstag der Anmeldung: 24.09.2014
(73) Patentinhaber: Collomix Rühr-und Mischgeräte GmbH, 85080 Gaimersheim (DE)
(72) Erfinder: Essing, Alexander, 85049 Ingolstadt (DE)
(74) Vertreter: Liebl, Thomas

(56) Entgegenhaltungen:
- EP-A2- 2 505 259
- US-A1- 2005 194 403
- US-A1- 2012 250 451

## Beschreibung

Die Erfindung betrifft einen Kanister für pumpfähige Medien, insbesondere für Farbpigmentpräparationen, nach dem Oberbegriff des Anspruchs 1.

Derartige Kanister oder Behälter finden zum Beispiel bei der Ausgabe von Farben in sogenannten Farbdispensern Verwendung. In diesem wird eine große Zahl verschiedener Farbtöne reproduzierbar aus einer wesentlich kleineren Zahl an Grundfarben (Farbpigmentpräparationen) zusammengestellt. Derartige Farbdispenser sind aus der Praxis allgemein bekannt und umfassen regelmäßig ein Gehäuse, in dem verschiedene, die Farbpigmentpräparationen enthaltende Kanister untergebracht sind. Diese Kanister sind über fluidleitende Verbindungen mit einer Pumpvorrichtung verbunden, die wiederum mit einer Dosiereinheit strömungstechnisch verbunden ist. Mittels eines derartigen Farbdispensers können somit vorgegebene Farbtöne reproduzierbar zusammengemischt werden, wobei die einzelnen Bauteile konkret mittels einer Rechnereinheit angesteuert werden, in der verschiedene Farbzusammenstellungen gespeichert sind. Die Ausgabe des Mediums erfolgt regelmäßig über einen Dosierkopf der Dosiereinheit, der meist mehrere Ausgabedüsen zur Zudosierung in ein, eine Basis, zum Beispiel eine weiße oder transparente Farbe, enthaltendes Behältnis aufweist.

Ein derartiger Farbdispenser ist beispielsweise aus der DE 695 15 042 T2 bekannt, bei der mehrere Pumpen und ein die Pumpen antreibender Motor miteinander auf einer gemeinsamen Grundplatte angeordnet und gekoppelt sind.

Konkret sind hierzu die Pumpen mit Paaren von Kettenrädern verbunden, um ein in einer Reihe liegendes Antriebssystem zu bilden. Die Pumpen weisen eine Einlassöffnung und eine Auslassöffnung auf, die über Schlauchleitungen zum einen mit einem zugeordneten Kanister und zum anderen mit einem beabstandet oberhalb der Pumpen und der Kanister angeordneten Abgabeventil strömungstechnisch verbunden sind. Vom Abgabeventil führt weiter eine weitere Schlauchleitung zu dem Kanister. Mit einem derartigen Aufbau kann über die Pumpe und die entsprechend zugeordneten Schlauchleitungen Fluid über das Abgabeventil zu einem Dosierkopf geführt werden. Ferner kann das Abgabeventil aber auch so geschaltet bzw. gesteuert werden, dass das Fluid über die Schlauchleitungen und das Abgabeventil in einem Kreislauf gepumpt wird. Dieses Rezirkulieren soll das Absetzen des Fluids in den verschiedenen Leitungen sowie in den Kanistern vermeiden. Der Aufbau ist hier insbesondere im Hinblick auf die Pumpenanordnung an einer Grundplatte und die Schlauchführung bzw. Verrohrung relativ aufwendig und wartungsintensiv.

Ein vom Prinzip her ähnlicher Aufbau ist auch aus der US 5,328,057 bekannt.

Das Dokument EP-A-2505259 offenbart einen Kanister gemäß dem Oberbegriff des Anspruchs 1.

Weiter ist aus der WO 03/066510 A1 ein Farbdispenser mit einer Impellerpumpe bekannt, die ebenfalls einen vom Prinzip her ähnlichen Aufbau wie die DE 695 15 042 T2 und US 5,328,057 aufweist. Mittels der Impellerpumpe kann über eine Rohrleitung Flüssigkeit aus einem Kanister abgezogen und zu einem beabstandet von Pumpe und Kanister angeordneten Abgabeventil geführt werden, von dem die abgezogene Flüssigkeit zu einer Auslassdüse weitergeleitet wird. Die Anordnung erlaubt ebenfalls ein Zirkulieren der Flüssigkeit zwischen Pumpe, Ventil und Kanister.

Sämtliche zuvor gewürdigten Druckschriften des Standes der Technik zeigen somit Kanister- bzw. Behälterlösungen, die zusammen mit einer davon beabstandet angeordneten Pumpe und einem ebenfalls beabstandet angeordneten Dosierventil relativ viel Bauraum benötigen, was insgesamt zu großvolumigen und damit teuren Anlagen führt.

Demgegenüber ist es Aufgabe der vorliegenden Erfindung, einen Kanister für pumpfähige Medien, insbesondere für Farbpigmentpräparationen, zur Verfügung zu stellen, mittels dem sowohl die Abgabe des pumpfähigen Mediums aus dem Kanister als auch ein Rezirkulieren des pumpfähigen Mediums auf einfache und funktionssichere sowie platzsparende und damit kompakte Weise bewerkstelligt werden kann.

Diese Aufgabe wird gelöst mit den Merkmalen des Anspruchs 1. Vorteilhafte Ausgestaltungen sind Gegenstand der darauf rückbezogenen Unteransprüche.

Gemäß Anspruch 1 wird ein Kanister (bzw. eine Dosiereinrichtung) für pumpfähige Medien, insbesondere für Farbpigmentpräparationen, vorgeschlagen, mit einer dem Kanister zugeordneten Fördereinrichtung, mittels der ein im Kanister aufgenommenes pumpfähiges Medium über eine Ventileinrichtung gesteuert aus dem Kanister abziehbar ist, wobei die Ventileinrichtung zudem so ausgebildet und ansteuerbar ist, dass zumindest ein Teil einer aus dem Kanister abgezogenen Menge an pumpfähigem Medium wieder in den Kanister zurückförderbar ist. Erfindungsgemäß wird vorgeschlagen, dass die Fördereinrichtung durch eine am Kanister angeordnete Pumpe mit einem Pumpengehäuse gebildet ist, wobei die als Mehrwegeventil ausgebildete Ventileinrichtung mit dem Pumpengehäuse verbunden ist, insbesondere das Pumpengehäuse unmittelbar an ein Ventilgehäuse des Mehrwegeventils anschließt.

Mit einem derartigen erfindungsgemäßen Aufbau, bei dem die Pumpe mitsamt Mehrwegeventil unmittelbar am Kanister angeordnet ist, lässt sich ein besonders kompakter und bauraumsparender Kanisteraufbau erzielen, was sich zudem auch vorteilhaft auf eine insgesamt kompakte Ausbildung eines Farbdispensers auswirkt.

Die kompakte Kanister-Bauweise mit dort angeordneter Pumpe und Mehrwegeventil bewirkt zudem, dass nur relativ wenig Schlauch- bzw. Rohrleitungsverbindungen notwendig sind, so dass durchaus ein insgesamt wenig bauteilintensiver und damit preiswerter Aufbau zur Verfügung gestellt wird.

Durch die kompakte Anordnung der Bauteile werden zudem kurze Fluidwege möglich, was sich vorteilhaft auf den Abgabeprozess der pumpfähigen Medien auswirkt. Zudem können auf einfache Weise auch große Durchlassquerschnitte realisiert werden, so dass die Anordnung insgesamt weniger zum Verstopfen neigt, als dies bei Aufbauten mit zahlreichen und vor allem langen Schlauch- und Rohrleitungsverbindungen der Fall ist.

Die Anordnung der Pumpe am Kanister, die unmittelbare Anbindung des Mehrwegeventils an dem Pumpengehäuse und weiter auch die Anbringungsmöglichkeit einer Steuerungselektronik am Kanister, zum Beispiel am Pumpengehäuse, hat weiter den Vorteil, dass ein Austausch des jeweiligen Kanisters schnell und unkompliziert erfolgen kann. Denn die zugehörige Steuerungselektronik kann bei einem derartigen Aufbau einfach und schnell abgesteckt werden und dann die Kanistereinheit vom Farbdispenser entnommen werden.

Die Begrifflichkeit Kanister ist hier zudem in einem umfassenden Sinne zu verstehen. Wie die zuvor und auch nachstehend gemachten Ausführungen zeigen bzw. zeigen werden, handelt es sich bei dem erfindungsgemäßen Kanister um eine Dosiereinrichtung für den Einsatz in einer Dosiervorrichtung, wie zum Beispiel einem Farbdispenser, wobei in der Dosiereinrichtung das jeweilige pumpfähige Medium, insbesondere eine Farbpigmentpräparation, aufgenommen ist und aus der Dosiereinrichtung zu vorgegebenen Zeiten eine definierte Menge des pumpfähigen Mediums abgezogen wird, insbesondere mittels der Dosiervorrichtung abgezogen wird. Die Begrifflichkeit Kanister stellt somit hier ausdrücklich ein Synonym für die Begrifflichkeit Dosiereinrichtung dar.

Die Pumpe kann zum Beispiel durch eine Schlauch- bzw. Balgpumpe gebildet sein. Besonders bevorzugt ist jedoch eine konkrete Ausgestaltung, bei der die Pumpe durch eine am Kanister angeordnete Zylinder-Kolben-Pumpe mit einem Pumpenzylinder als Pumpengehäuse und einem darin verschiebbar geführten Kolben gebildet ist, wobei das Mehrwegeventil mit dem Pumpenzylinder verbunden ist, insbesondere der Pumpenzylinder unmittelbar an ein Ventilgehäuse des Mehrwegeventils anschließt. Eine derartige Zylinder-Kolben-Pumpe ermöglicht auf baulich einfache, preiswerte sowie funktionssichere Art und Weise eine Dosierung mit sehr hoher Präzision. Zudem zeichnet sich eine derartige Zylinder-Kolben-Pumpe durch eine hohe Lebensdauer aus.

Der unmittelbare Anschluss des Pumpengehäuses an ein Ventilgehäuse des Mehrwegeventils kann grundsätzlich auf unterschiedliche Art und Weise erfolgen. Besonders bevorzugt ist eine Ausgestaltung, bei der ein freier Endbereich des Pumpengehäuses, insbesondere eines Pumpenzylinders einer Zylinder-Kolben-Pumpe, dergestalt an das Ventilgehäuse anschließt, insbesondere dort mittels einer Aufsteck- und/oder Aufsetzverbindung aufgesteckt und/oder aufgesetzt ist, dass das Pumpengehäuse (zum Beispiel ein einen Kolben einer Zylinder-Kolben-Pumpe aufnehmender Zylinderhohlraum eines Pumpenzylinders) unmittelbar und direkt, insbesondere ohne Schlauch- und/oder Rohrleitungsverbindung(en), an das Ventilgehäuse anschließt, insbesondere in den das wenigstens eine verlagerbare Absperrelement des Mehrwegeventils aufnehmenden Ventilgehäuse-Innenraum übergeht.

Das Mehrwegeventil kann grundsätzlich auf unterschiedliche Art und Weise aufgebaut sein. Besonders bevorzugt ist eine Ausgestaltung, bei der das Mehrwegeventil so aufgebaut und/oder schaltbar ist, dass in wenigstens einer Schaltstellung eine Strömungsverbindung zwischen dem Kanister und dem Pumpengehäuse hergestellt ist, in der, zum Beispiel bei einer von dem Mehrwegeventil weggerichteten Verlagerung eines Kolbens einer Zylinder-Kolben-Pumpe, pumpfähiges Medium aus dem Kanister in das Pumpengehäuse saugbar ist und in der, zum Beispiel bei einer auf das Mehrwegventil zugerichteten Verlagerung eines Kolbens einer Zylinder-Kolben-Pumpe, pumpfähiges Medium in den Kanister, zum Beispiel von dem Pumpengehäuse in den Kanister pumpbar ist. In wenigstens einer weiteren Schaltstellung ist eine Strömungsverbindung zwischen dem Pumpengehäuse und einer von dem Mehrwegventil wegführenden Leitung hergestellt, in der, zum Beispiel bei einer auf das Mehrwegventil zugerichteten Verlagerung eines Kolbens einer Zylinder-Kolben-Pumpe, pumpfähiges Medium in die wegführende Leitung pumpbar ist und in der, zum Beispiel bei einer von dem Mehrwegeventil weggerichteten Verlagerung eines Kolbens einer Zylinder-Kolben-Pumpe, pumpfähiges Medium aus der wegführenden Leitung in den Pumpenzylinder (rück)saugbar ist. Durch den unmittelbaren Anschluss des Pumpengehäuses, zum Beispiel eines Pumpenzylinders einer Zylinder-Kolben-Pumpe, an das Ventilgehäuse des Mehrwegeventils wird somit eine vorteilhafte bauliche Einheit geschaffen, bei der ein Teilbereich des Pumpengehäuses somit gleichzeitig Ventilfunktion übernimmt und zur Zwischenspeicherung bzw. Verteilung des Fluids auf die entsprechenden Strömungswege dient. Wie bereits zuvor dargestellt und ausgeführt, kann mit einem derartigen Aufbau ein besonders vorteilhafter kompakter Kanisteraufbau mitsamt Pumpanordnung und Ventilanordnung zur Verfügung gestellt werden, der zu einem insgesamt kompakten Aufbau des Farbdispenser beiträgt. Weiter ergeben sich hierdurch vielfältigste Schaltungsmöglichkeiten des Mehrwegeventils mit kurzen Strömungswegen, was die konstruktive Variabilität und Flexibilität wesentlich erhöht.

Gemäß einer hierzu besonders bevorzugten Ausgestaltung sind zwischen dem Kanister und dem Mehrwegeventil mehrere, insbesondere zwei, voneinander unabhängige Strömungswege vorgesehen, denen unterschiedliche Schaltstellungen des Mehrwegeventils zur Herstellung einer Strömungsverbindung zwischen dem Pumpengehäuse und dem jeweiligen Strömungsweg zugeordnet sind. Mit derartigen mehreren, insbesondere zwei voneinander unabhängigen Strömungswegen zwischen dem Kanister und dem Mehrwegeventil wird vorteilhaft erreicht, dass zum Beispiel beim Rückpumpen und Absaugen bzw. im Rezirkulationsbetrieb unterschiedliche Strömungswege zur Verfügung stehen, es also zu keinen unerwünschten Beeinflussungen des jeweiligen gewünschten Strömungsweges durch eventuell verbleibende Rückstände oder Medienströme in dem jeweils anderen Strömungsweg kommen kann. Eine derartige erfindungsgemäße Ausgestaltung erhöht somit die Funktionssicherheit wesentlich und trägt dazu bei, dass die Wartungsintervalle bzw. die Lebensdauer der Kanister wesentlich erhöht wird.

Gemäß einer konkreten Ausgestaltung können insbesondere zwei voneinander unabhängige Strömungswege zwischen dem Kanister und dem Mehrwegeventil vorgesehen sein, denen unterschiedliche Schaltstellungen des Mehrwegeventils dergestalt zugeordnet werden können, dass das Mehrwegeventil in einer ersten Schaltstellung einen ersten Strömungsweg zwischen Kanister und Pumpengehäuse ausbildet, über den, zum Beispiel bei einer von dem Mehrwegeventil weggerichteten Verlagerung eines Kolbens einer Zylinder-Kolben-Pumpe, pumpfähiges Medium aus einem ersten Kanisterbereich, insbesondere aus einem in Hochachsenrichtung unteren Kanisterbereich, in das Pumpengehäuse saugbar ist. Selbstverständlich kann dieser Strömungsweg aber auch so ausgelegt sein, dass über diesen, insbesondere bei einer auf das Mehrwegeventil zu gerichteten Verlagerung eines Kolbens einer Zylinder-Kolben-Pumpe, pumpfähiges Medium in den bzw. einen ersten Kanisterbereich, insbesondere in einen in Hochachsenrichtung unteren Kanisterbereich, pumpbar ist, insbesondere aus dem Pumpengehäuse zurück in den ersten Kanisterbereich, pumpbar ist, weil dadurch zum Beispiel eine gute Durchmischung des ersten Kanisterbereichs erzielt werden kann.

Weiter kann das Mehrwegeventil in einer zweiten, gegenüber der ersten Schaltstellung unterschiedlichen Schaltstellung einen zweiten Strömungsweg ausbilden, über den, insbesondere im Anschluss an ein Abpumpen aus dem Kanister über den vorstehend beschriebenen ersten Strömungsweg bzw. insbesondere bei einer auf das Mehrwegeventil zugerichteten Verlagerung eines Kolbens einer Zylinder-Kolben-Pumpe, pumpfähiges Medium in einen zweiten, gegenüber dem ersten Kanisterbereich unterschiedlichen und/oder von diesem beabstandeten Kanisterbereich, insbesondere in einen in Hochachsenrichtung oberen Kanisterbereich, pumpbar ist, insbesondere aus dem Pumpengehäuse in den zweiten Kanisterbereich pumpbar ist. Dadurch kann insbesondere bei einem Rezirkulationsbetrieb auf einfache Weise ein funktionssicheres Durchmischen des gesamten pumpfähigen Mediums im Kanister sichergestellt werden. Weiter ist es aber auch in Verbindung mit diesem zweiten Strömungsweg möglich, insbesondere bei einer von dem Mehrwegeventil weggerichteten Verlagerung eines Kolbens einer Zylinder-Kolben-Pumpe, pumpfähiges Medium aus einem zweiten, gegenüber dem ersten Kanisterbereich unterschiedlichen und/oder von diesem beabstarideten Kanisterbereich, insbesondere aus einem in Hochachsenrichtung oberen Kanisterbereich, in das Pumpengehäuse zu saugen, zum Beispiel um einen umgekehrten Rezirkulationsbetrieb von oben nach unten durchzuführen, falls dies gewünscht sein sollte. Es gibt somit insgesamt vielfältigste Ansteuermöglichkeiten für einen derartigen Aufbau eines Mehrwegeventils.

Der erste Strömungsweg kann dabei gemäß einer bevorzugten Ausgestaltung durch einen im Wesentlichen ventilgehäuseseitig sowie gegebenenfalls auch kanisterseitig ausgebildeten Strömungskanal ausgebildet sein (auch eine kurze Schlauchleitungs- bzw. Rohrleitungsverbindung zwischen ventilgehäuseseitigem und kanisterseitigem Strömungskanalbereich ist grundsätzlich möglich), der bezogen auf eine Kanister-Betriebsstellung, zum Beispiel in einen in Hochachsenrichtung gesehen unteren Kanisterbereich einmündet. Alternativ oder zusätzlich kann der zweite Strömungsweg durch einen ventilgehäuseseitig und weiter kanisterseitig ausgebildeten Strömungskanal (auch hier ist eine kurze Schlauchleitungs- bzw. Rohrleitungsverbindung zwischen ventilgehäuseseitigem und kanisterseitigem Strömungskanalbereich wiederum grundsätzlich möglich) ausgebildet sein. Dieser kann zum Beispiel, bezogen auf eine Kanister-Betriebsstellung, in einen in Hochachsenrichtung gesehen oberen Kanisterbereich münden. Mit einer derartigen konkreten Ausgestaltung kann bei einem Rezirkulationsbetrieb auf einfache Weise ein funktionssicheres Durchmischen des pumpfähigen Mediums im Kanister sichergestellt werden.

Gemäß einer hierzu besonders bevorzugten Ausgestaltung weist das Mehrwegeventil, das zum Beispiel ein 4/3-Wegeventil ist, einen Aufbau auf, bei dem in einer weiteren, insbesondere dritten Schaltungstellung die Strömungsverbindung zwischen dem Pumpengehäuse und der von dem Mehrwegeventil wegführenden Leitung hergestellt ist. Mit einem derartigen Mehrwegeventil kann somit auf baulich einfache Weise, und vor allem auf baulich kompakte Weise, die gewünschte Strömungsführung in Verbindung mit einer Pumpe, die unmittelbar am Kanister angeordnet ist, realisiert werden. Grundsätzlich kann das Mehrwegeventil aber auch zusätzlich noch eine weitere, zum Beispiel vierte Ventilstellung besitzen, zum Beispiel eine Ruhestellung, in der überhaupt keine Strömungswege offen sind und das Ventil somit abgesperrt ist.

Das Mehrwegeventil selbst weist eine Mehrzahl von, unterschiedlichen Strömungswegen zugeordneten Mündungsöffnungen im Ventilgehäuse auf. Diesen Mündungsöffnungen ist eine diese abdeckende und/oder verschließende sowie relativ zu diesen verdrehbare Lochscheibe mit wenigstens einer, vorzugsweise mit einer einzigen, Scheibenöffnung zugeordnet, wobei diese wenigstens eine Scheibenöffnung mittelbar oder unmittelbar in das Pumpengehäuse mündet. Mit einem derartigen Aufbau wird auf funktionssichere Weise erreicht, dass die wenigstens eine Scheibenöffnung bei einer Lochscheibenverdrehung in eine Flucht mit einer der Mündungsöffnungen bringbar und damit eine Strömungsverbindung zwischen dem Pumpengehäuse einerseits und dem, der jeweiligen Mündungsöffnung zugeordneten Strömungsweg andererseits auf einfache und kompakte Weise herstellbar ist.

Die verdrehbare Lochscheibe weist zu deren Verdrehung vorzugsweise eine von dieser abragende Antriebsachse auf oder ist mit einer solchen Antriebsachse gekoppelt und/oder verbunden. Das heißt, dass die Antriebsachse entweder materialeinheitlich und/oder einstückig mit der Lochscheibe verbunden sein kann oder aber auch durch ein separates Bauteil ausgebildet sein kann, die zum Beispiel mittels der Lochscheibe mittels einer Formschluss- und/oder Kraftschlussverbindung -verbunden sein kann. Auch eine stoffschlüssige Anbindung wäre grundsätzlich selbstverständlich jederzeit möglich. Diese Antriebsachse ist dann durch das Ventilgehäuse hindurch nach außen geführt und dort mit einer Ventil-Betätigungseinrichtung gekoppelt oder mit einer Ventil-Betätigungseinrichtung koppelbar. Das heißt, dass die Antriebsachse entweder unmittelbarer Bestandteil einer am Ventilgehäuse angeordneten Betätigungseinrichtung sein kann, dass aber alternativ auch die Antriebsachse als frei nach außen ragende Antriebsachse ausgebildet sein kann, die zum Beispiel mittels einer beweglichen bzw. verlagerbaren Betätigungseinrichtung gekoppelt werden kann, um die Antriebsachse anzutreiben.

Zwischen dem ventilgehäuseseitig ausgebildeten Mündungsöffnungen und der verdrehbaren Lochscheibe kann gemäß einer weiteren bevorzugten konkreten Ausgestaltung zudem eine weitere, ortsfeste Lochscheibe vorgesehen sein, die den Mündungsöffnungen zugeordnete Ausnehmungen aufweist und auf der die verdrehbare Lochscheibe in einer flächigen Anlageverbindung relativ dazu verdrehbar bzw. dicht aufliegt, wobei die Antriebsachse der verdrehbaren Lochscheibe in diesem Fall bevorzugt durch eine Achsenausnehmung der ortsfesten Lochscheibe hindurchgeführt ist. Bei einem derartigen Aufbau können dann zum Beispiel wenigstens die einander zugeordneten Lochscheibenseiten bzw. -flächen der ortsfesten und verdrehbaren Lochscheibe aus einem sehr gute Gleiteigenschaften aufweisenden Material bzw. mit einer entsprechenden Beschichtung versehen bzw. ausgebildet sein, was sich vorteilhaft auf die Leichtgängigkeit und Funktionssicherheit des Mehrwegeventils auswirkt. Besonders bevorzugt ist hier die Ausbildung von sowohl der ortsfesten Lochscheibe als auch der verdrehbaren Lochscheibe aus einem Keramikmaterial.

Wie bereits zuvor angedeutet, ist es insbesondere für einen kompakten, kleinbauenden Aufbau von Vorteil, dass die Betätigungseinrichtung an dem Kanister und/oder an dem Ventilgehäuse angeordnet ist. Alternativ kann die Betätigungseinrichtung aber auch als verlagerbare Einheit ausgebildet sein, die, insbesondere bei mehreren Kanistern, mit der ventilgehäuseseitig gelagerten Antriebsachse in eine Wirkverbindung gebracht werden kann.

Gemäß der Erfindung ist die verdrehbare Lochscheibe weiteilig ausgebildet. Sie weist ein die Antriebsachse tragendes erstes Bauteil auf, das dem Pumpengehäuse zugewandt ist und Sie weist ein demgegenüber unteres, den Mündungsöffnungen zugewandtes und von der Antriebsachse durchgriffenes zweites Bauteil auf, das mit dem ersten Bauteil verdrehfest verbunden, zum Beispiel durch eine Formschlussverbindung verdrehfest verbunden ist. Bei einem derartigen Aufbau sind die beiden Bauteile zudem bevorzugt aus unterschiedlichen Materialien hergestellt, zum Beispiel das untere, zweite Bauteil aus einem Keramikwerkstoff hergestellt, während das demgegenüber, obere erste Bauteil dann aus einem preiswerten Kunststoffmaterial ausgebildet sein. Mit einem derartigen mehrteiligen Aufbau wird auf einfache Weise zum einem der Leichtgängigkeit des Ventils beim Verdrehen der Lochscheibe Rechnung getragen und zum anderen eine geeignete Anschlussfläche in Richtung Pumpengehäuse zur Verfügung gestellt.

Eine besonders vorteilhafte, funktionssichere und zu einem kompakten Aufbau beitragende Anordnung der Ventil-Betätigungseinrichtung sieht vor, dass eine Ventil-Betätigungseinrichtung mittelbar oder unmittelbar an dem Kanister angeordnet ist, und zwar bevorzugt dergestalt, am Ventilgehäuse mehrere voneinander beabstandete Schraubdome angeordnet sind, denen jeweils ein betätigungseinrichtungsseitiger Anschraubflanschbereich zugeordnet ist, und zwar bevorzugt dergestalt zugeordnet ist, dass die Betätigungseinrichtung mittels mehrerer durch die Anschraubflanschbereiche hindurch in die Schraubdome einschraubbarer Befestigungsschrauben am Ventilgehäuse festgelegt werden kann.

Wie bereits zuvor ausgeführt, ist es für einen kompakt bauenden Aufbau besonders vorteilhaft, wenn die Pumpe, insbesondere deren Pumpengehäuse, sowie das Ventilgehäuse und wenigstens eine Teil der vorhandenen Betätigungseinrichtungen, insbesondere die Ventil-Betätigungseinrichtung bzw. die Pumpen-Betätigungseinrichtung, eine langgestreckte, säulenartige und mit dem Kanister verbundene Baueinheit bilden bzw. diese im Wesentlichen in einer geradlinigen Verlängerung neben - oder hintereinander liegend (je nach Betrachtungsrichtung) am Kanister angeordnet sind. Das heißt mit anderen Worten, dass sich das Ventilgehäuse im Wesentlichen in gerader Verlängerung an das Pumpengehäuse und die Ventil-Betätigungseinrichtung im Wesentlichen in gerader Verlängerung an das Ventilgehäuse und eine Pumpen-Betätigungseinrichtung im wesentlichen in gerader Verlängerung an das Pumpengehäuse anschließen kann, um die gewünschte platzsparende und kompakte Kanisterbauweise mitsamt Pumpengehäuse und Mehrwegeventil ausbilden zu können.

Gemäß einer besonders bevorzugten Ausgestaltung weist der Kanister eine rechteckförmige oder tortenstückartige bzw. keilförmige (zum Beispiel bevorzugt symmetrische trapezartige oder dreiecksförmige) Außengeometrie auf und ist die Pumpe, insbesondere das Pumpengehäuse, und das diesem zugeordnete Ventilgehäuse des Mehrwegeventils bzw. das diesem zugeordnete Ventilgehäuse mitsamt Betätigungseinrichtung an einer Schmalseite der Kanisteraußenseite bzw. Kanisteraußenwand angeordnet. Diese Schmalseite ist bevorzugt im montierten Zustand einer Dosierkopfeinheit einer Dosiervorrichtung bzw. eines Farbdispensers zugeordnet. Mit einem derartigen Aufbau der Kanister können diese auf einfache Weise mit ihren Längsseiten nebeneinander bzw. unmittelbar aneinander anliegend in einem Farbdispenser angeordnet werden und ergibt sich somit ein insgesamt äußerst kompakter Aufbau.

Weiter kann an einem dem Mehrwegeventil gegenüberliegenden Endbereich des Pumpengehäuses eine Pumpen-Betätigungseinrichtung angeordnet sein. Besonders bevorzugt ist in diesem Zusammenhang eine konkrete Ausgestaltung, bei der an einem dem Mehrwegeventil gegenüberliegenden Endbereich des durch einen Pumpenzylinder gebildeten Pumpengehäuses einer Zylinder-Kolben-Pumpe eine Kolben-Betätigungseinrichtung als Pumpen-Betätigungseiririchtung angeordnet ist, die mit einer mit einem Kolben der Zylinder-Kolben-Pumpe verbundenen Kolbenstange für eine Kolbenverstellung zusammenwirkt. Eine einfache und zuverlässige Befestigungsmöglichkeit sieht vor, dass die Betätigungseinrichtung bzw. deren Gehäuse einen Anschlussflansch aufweist, der mittels mehrerer Schraubverbindungen im Wesentlichen in geradliniger Verlängerung des Pumpengehäuses mit diesem verschraubt ist. Auch diese Pumpen-Betätigungseinrichtung kann somit in geradliniger Verlängerung des Pumpengehäuses angeordnet sein und damit, wie vorstehend in Verbindung mit dem Ventilgehäuse und der Ventil-Betätigungseinrichtung beschrieben, ein insgesamt sehr kompakter, kleinbauender Aufbau des Kanisters mitsamt Mehrwegeventil und Betätigungseinrichtungen zur Verfügung gestellt werden.

Konkret kann die Kolben-Betätigungseinrichtung eine mittels einer Steuereinrichtung ansteuerbare Spindelmutter aufweisen, die um eine betätigungseinrichtungseitige Spindelmutterachse drehbar ist und die mit der wenigstens bereichsweise als Gewindespindel ausgeführten Kolbenstange dergestalt zusammenwirkt, dass bei einer Drehbetätigung der Spindelmutter der Kolben in Abhängigkeit von der jeweiligen Drehrichtung in Richtung Mehrwegeventil oder in Richtung von dem Mehrwegeventil weg verlagerbar ist. Eine derartige Gewindespindelanordnung erlaubt eine funktionssichere Kolbenverstellung in Verbindung mit einer für die jeweils gewünschte Kolbenstellung vorteilhaften Getriebeselbsthemmung.

Gemäß einer diesbezüglich weiteren besonders bevorzugten Ausgestaltung kann vorgesehen sein, dass die Kolbenstange die Kolben-Betätigungseinrichtung mit einem freien Endbereich überragt, wobei am freien Endbereich ein Kontakt- und/oder Gleitelement angeordnet ist, das in einer kanisterseitig ausgebildeten Führungsnut geführt ist. Die Führung kann dabei dergestalt ausgebildet sein, dass in zwei voneinander definiert beabstandeten Führungsnutpositionen jeweils ein Kontaktgegenelement angeordnet ist, das bei Kontakt mit dem Kontakt- und/oder Gleitelement die Betätigungseinrichtung ausschaltet oder ansteuert. Hierdurch ergibt sich eine wesentliche Betriebsvereinfachung bei der Betätigung der Zylinder-Kolben-Pumpe.

Weiter kann an einer Außenwand des Kanisters, insbesondere an einer Außenwand des Pumpengehäuses eine Steuereinrichtung angeordnet sein, mittels der die Pumpe und das Mehrwegeventil, insbesondere deren jeweiligen Betätigungseinrichtungen, auf schnelle, kompakte und einfache Weise angesteuert werden können. Mit einer derartigen Anordnung der Steuereinrichtung bzw. Ansteuerelektronik am Kanister bzw. an der Außenwand des Pumpengehäuses wird somit eine weitere Bauraumverdichtung erzielt, die sich besonders vorteilhaft auf den insgesamt benötigten Bauraum eines mehrere derartige Kanister aufweisenden Farbdispensers auswirkt.

Der Kanister kann zudem an einem in der Betriebsstellung in Hochachsenrichtung oberen Kanisterende eine sich über wenigstens einen Teilbereich der Behälteroberseite Wartungsöffnung aufweisen, die mit einem Verschlusselement lösbar verschließbar ist. Über eine derartige bevorzugt relativ großflächige Wartungsöffnung ist ein einfacher Zugang in den Kanisterinnenraum möglich, wie dies beispielsweise bei Wartungsarbeiten der Fall sein kann. Für ein einfaches und bedienerfreundliches Nachfüllen des Kanisters ist dagegen am Verschlusselement selbst eine gegenüber der Wartungsöffnung kleinere Nachfüllöffnung ausgebildet, die mit einem zweiten Verschlusselement lösbar verschlossen ist. Bevorzugt erfolgt die Anordnung der Kanister im Farbdispenser so, dass von den Kanistern lediglich die Nachfüllöffnung sichtbar und zugänglich ist, die Behälteroberseiten und damit die Wartungsöffnungen aber zum Beispiel unter einem entsprechenden Abdeckelement liegen und somit nicht frei zugänglich sind.

Eine erfindungsgemäße Dosiervorrichtung zur dosierten Abgabe von pumpfähigen Medien, insbesondere zur dosierten Abgabe von Farbpigmentpräparationen, ist mit mehreren erfindungsgemäßen Kanistern wie vorstehend beschrieben, verbunden. Besonders bevorzugt sind mehrere tortenstückartig und/oder keilförmig ausgebildete Kanister mit ihren Längsseiten mit einem definierten Spaltabstand und/oder unmittelbar aneinander angrenzend in der Dosiervorrichtung in der Art eines Kreisrings oder eines Kreisringabschnittes, insbesondere halbkreisartig, um eine zentrale und/oder mittige Dosierkopfeinheit herum angeordnet, wodurch sich kurze Strömungswege und eine insgesamt kompakte Anordnung ergeben.

Besonders bevorzugt ist hierbei ein Aufbau der Dosiervorrichtung, bei dem die Kanisteroberseiten der Kanister so von einer einen Wandbereich der Dosiervorrichtung ausbildenden, lösbar festgelegten Abdeckplatte abgedeckt sind, dass lediglich die die Nachfüllöffnungen der Kanister verschließenden Verschlusselemente von außen her sichtbar und/oder zugänglich sind. Die sich damit ergebenen Vorteile wurden bereits vorstehend genannt.

Zudem ist es für einen Aufbau mit kurzen Strömungswegen vorteilhaft, wenn die Dosierkopfeinheit mitsamt einer dieser zugeordneten, die Kanister aufnehmenden Gehäuseeinheit der Dosiervorrichtung beabstandet oberhalb einer Aufstandsfläche der Dosiervorrichtung und/oder beabstandet oberhalb einer Aufnahme für ein Mischgefäß angeordnet ist.

Ferner wird ein Verfahren beschrieben, bei dem die Pumpe insbesondere eine Zylinder-Kolben-Pumpe, und das Mehrwegeventil mittels einer Steuereinrichtung so ansteuerbar sind, dass das Mehrwegeventil, insbesondere bei einer von dem Mehrwegeventil weggerichteten Verlagerung eines Kolbens einer Zylinder-Kolben-Pumpe, in einer ersten Ventilstellung (Saugstellung) eine definierte Menge des pumpfähigen Mediums aus dem Kanister, insbesondere aus einem ersten oder unteren Kanisterbereich, absaugt, bevorzugt in ein Pumpengehäuse, höchst bevorzugt in einen Pumpenzylinder einer Zylinder-Kolben-Pumpe saugt. Weiter ist vorgesehen, dass das Mehrwegeventil anschließend, insbesondere bei einer im Anschluss an eine Kolbenverlagerung stattfindenden und auf das Mehrwegeventil zu gerichteten Verlagerung eines Kolbens einer Zylinder-Kolben-Pumpe, entweder in eine zweite Ventilstellung (Ausschiebstellung) geschaltet wird, in der eine definierte Menge des aus dem Kanister abgesaugten pumpfähigen Mediums über das Mehrwegeventil ausgebracht bzw. abgeführt wird, insbesondere über eine mit dem Mehrwegeventil gekoppelte Schlauch- und/oder Rohrleitung zu einem Dosierkopf gefördert wird, oder aber in eine dritte Ventilstellung (Rezirkulationsstellung) geschaltet wird, in der aus dem Kanister abgesaugtes pumpfähiges Medium in den Kanister zurückgefördert wird, insbesondere in den ersten Kanisterbereich oder in einen vom ersten Kanisterbereich beabstandeten zweiten oder oberen Kanisterbereich zurückgefördert wird.

Die Pumpe und das Mehrwegeventil sind mittels der Steuereinrichtung gemäß einer besonders bevorzugten Verfahrensführung zudem so ansteuerbar, dass das Mehrwegeventil im Anschluss an das Ausschieben bzw. Ausführen des pumpfähigen Mediums in der zweiten Ventilstellung verbleibt und, vorzugsweise durch eine von dem Mehrwegeventil weggerichtete Verlagerung eines Kolbens einer Zylinder-Kolben-Pumpe, eine definierte Rückstandsmenge an pumpfähigem Medium, insbesondere eine in einer zu einem Dosierkopf führenden Schlauch- und/oder Rohrleitung verbleibende Rückstandsmenge an pumpfähigem Medium, von der Pumpe rückgesaugt wird, insbesondere in das Pumpengehäuse rückgesaugt wird.

Die Erfindung wird nachfolgend einer Zeichnung näher erläutert.

Es zeigen:
- Fig. 1: schematisch und perspektivisch einen eine Dosiervorrichtung ausbildenden Farbdispenser zur dosierten Abgabe von pumpfähigen Medien, insbesondere zur dosierten Abgabe von Farbpigmentpräparationen, mit einer Mehrzahl von erfindungsgemäßen Kanistern,
- Fig. 2: schematisch eine perspektivische Darstellung eines erfindungsgemäßen Kanisters gemäß einer bevorzugten Ausführungsform,
- Fig. 3a: schematisch eine dem Kanister zugewandte Rückansicht der Zylinder-Kolben-Pumpe gemäß Fig. 2 mitsamt Kolben-Betätigungseinrichtung, Mehrwegeventil und Ventil-Betätigungseinrichtung,
- Fig. 3b: eine um 90° gedrehte Ansicht der Fig. 3a,
- Fig. 3c: schematisch eine Schnittansicht entlang der Linie B-B der Fig. 3a,
- Fig. 4a: schematisch und beispielhaft eine Rückansicht auf die dem Kanister zugewandte Seite des Mehrwegeventils mitsamt daran nach unten anschließenden Ventil-Betätigungseinrichtung,
- Fig. 4b: schematisch eine Schnittansicht entlang der Linie C-C der Fig. 4a,
- Fig. 4c: schematisch eine Draufsicht auf die Darstellung gemäß Fig. 4a,
- Fig. 5: schematisch eine perspektivische Explosionsdarstellung des Mehrwegeventils mitsamt Ventil-Betätigungseinrichtung der Fig. 4a bis 4c,
- Fig. 6a bis 6d: schematisch und als Prinzipskizze einen Abpumpzyklus mitsamt Rückpumpzyklus, und
- Fig. 7a, 7b: schematisch einen Rezirkulationszyklus.

In der Fig. 1 ist und perspektivisch eine als Farbdispenser 1 fungierende Dosiervorrichtung zur Abgabe von hier beispielsweise Farben bzw. Farbpigmentpräparationen gezeigt. Um eine zentrale Dosierkopfeinheit 2 herum sind eine Vielzahl von, mit ihren Längsseiten im Wesentlichen aneinander anliegenden bzw. mit einem definierten Spaltabstand voneinander beabstandeten Kanistern 3 halbkreisförmig angeordnet, wobei von den Kanistern 3 hier lediglich jeweils ein, eine Nachfüllöffnung verschließender Verschlussdeckel 4 sichtbar ist und die Kanisteroberseiten ansonsten von einer Bestandteil einer Gehäusewand des Farbdispensers 1 bildenden Abdeckplatte 5 abgedeckt sind. Die Abdeckplatte 5 ist abnehmbar, so dass die Kanister 3 bzw. deren Wartungsöffnungen zugänglich sind, was nachfolgend noch näher beschrieben wird. Die Kanister 3 weisen hier bevorzugt eine keilförmige Außenkontur auf, wobei wie in der Fig. 1 schematisch dargestellt, gegebenenfalls auch unterschiedlich lange bzw. große Kanister 3 verwendet werden können.

Die Kanister 3 sind mit unterschiedlichen Farbpigmentpräparationen befüllt, und können, was nachfolgend noch ausführlich erläutert wird, durch entsprechende Ansteuerung ihre jeweilige Farbpigmentpaste zum Dosierkopf (nicht dargestellt) der Dosierkopfeinheit 2 fördern, wo die jeweilige Farbpigmentpaste in ein, eine Grundfarbe, zum Beispiel Weiß, aufweisendes Mischgefäß 6 eingebracht wird, das hier beispielhaft auf einer podestartigen Aufnahme 7 des Farbdispensers 1 angeordnet ist.

Die Dosierkopfeinheit 2 mitsamt einer dieser zugeordneten, die Kanister 3 aufnehmenden Gehäuseeinheit ist wie dargestellt beabstandet oberhalb einer Aufstandsfläche des Farbdispensers 1 und beabstandet oberhalb der Aufnahme 7 für das Mischgefäß 6 angeordnet.

An der Dosierkopfeinheit 2 ist ferner ein Steuerungsrechner 8 angeordnet, in dem verschiedene Farb-Zusammenstellungen abgespeichert sind und dementsprechend unterschiedliche Farbmischungen mittels des Farbdispensers 1 bereitgestellt werden können.

Die in Fig. 1 bevorzugt und beispielhaft als tortenstückartig bzw. keilförmig zulaufende Behälter ausgebildeten Kanister 3 können prinzipiell so aufgebaut sein, wie dies insbesondere in den Fig. 2 bis 5 näher erläutert ist. Die Kanister 3 können somit insbesondere auch als rechteckförmiger Behälter ausgebildet sein:

Grundsätzlich ist an einer der Dosierkopfeinheit 2 zugeordneten Schmalseite 9 des Kanisters 3 eine sich über wenigstens einen Teilbereich der Schmalseitenlänge erstreckende Zylinder-Kolben-Pumpe 10 angeordnet (siehe insbesondere Fig. 2), die, wie dies insbesondere auch den Fig. 3a bis 3c zu entnehmen ist, einen Pumpenzylinder 11 aufweist, der mit dem Kanister 3 bzw. dessen Schmalseite 9 verbunden ist bzw. an diesem angeordnet ist, gegebenenfalls auch materialeinheitlich und/oder einstückig mit diesen verbunden ist. In diesem Pumpenzylinder 11 ist ein Kolben 12 der Zylinder-Kolben-Pumpe 10 verschiebbar geführt, wozu der Kolben mit einer hier als Gewindestange ausgebildeten Kolbenstange 13 verbunden ist.

Am, in Hochachsenrichtung des Kanisters 3 gesehen, oberen Ende des Pumpenzylinders 11 wirkt die Kolbenstange 13 mit einer nicht im Detail dargestellten Spindelmutter einer Kolben-Betätigungseinrichtung 14 zusammen, wobei die Kolben-Betätigungseinrichtung 14 bzw. deren Gehäuse einen Anschlussflansch 15 aufweist, der mittels mehrerer hier nicht gezeigter Schraubverbindungen mit einem zugeordneten Anschlussflanschbereich des oberen Endes des Pumpenzylinders 11 fest verbunden ist.

Die Kolben-Betätigungseinrichtung 14 kann zum Beispiel durch einen Schrittmotor gebildet sein, der die hier nicht dargestellte Spindelmutter in die eine oder andere Richtung antreibt, wodurch die Kolbenstange 13 und damit der Kolben 12 entsprechend nach oben oder nach unten im Pumpenzylinder 11 verlagert werden kann. Die Ansteuerung dieses Schrittmotors erfolgt beispielsweise über die an der Außenseite des Pumpenzylinders 11 angeordnete und hier lediglich äußerst schematisch und beispielhaft dargestellte Steuereinrichtung 16 (Fig. 2).

An einem die Kolben-Betätigungseinrichtung 14 überragenden freien Endbereich der Kolbenstange 13 ist ferner ein Gleitstein 17 angeordnet, der in einer an der Schmalseite 9 des Kanisters 3 ausgebildeten Führungsnut 18 verschiebbar geführt und aufgenommen ist. Die Führungsnut 18 wird hier durch zwei von der Schmalseite 9 wegragende und durch Rippen19 versteifte Führungswände 20, 21 ausgebildet. Diese Führungswände 20, 21 können direkt in ein Gehäuse der Kolben-Betätigungseinrichtung 14 übergehen oder aber auch durch separate Bauteile gebildet sein, die nicht mit der Kolben-Betätigungseinrichtung 14 materialeinheitlich verbunden sind.

An einem der Kolben-Betätigungseinrichtung 14 gegenüberliegenden Endbereich des Pumpenzylinders 11 ist hier beispielhaft und bevorzugt ein 4/3-Wegeventil als Mehrwegeventil 22 angeordnet, und zwar dergestalt, dass der Pumpenzylinder 11 mit einem in Hochachsenrichtung unteren freien Endbereich unmittelbar an ein Ventilgehäuse 23 des Mehrwegeventils 22 anschließt. Dabei schließt der Pumpenzylinder 11 bevorzugt so an das Ventilgehäuse 23 des Mehrwegeventils 22 an, dass der den Kolben 12 aufnehmende Zylinderhohlraum bzw. Zylinderinnenraum des Pumpenzylinders 11 unmittelbar und direkt, das heißt, wie insbesondere aus den Figur 3c und 5 ersichtlich, ohne Schlauch- und/oder Rohrleitungsverbindung(en), in das Ventilgehäuse 23 bzw. in den das Ventil-Absperrelement aufnehmenden Ventilgehäuse-Innenraum übergeht.

In Hochachsenrichtung nach unten gesehen schließt sich weiter an das Ventilgehäuse 23 eine Ventil-Betätigungseinrichtung 24 an. Diese, zum Beispiel einen Aktor aufweisende Ventil-Betätigungseinrichtung 24 weist einen Anschraubflansch 25 auf, der mehreren in Umfangsrichtung um das Ventilgehäuse 23 herum angeordneten und voneinander beabstandeten Schraubdomen 26 dergestalt zugeordnet ist, dass die Ventil-Betätigungseinrichtung 24 mittels mehrerer hier nicht dargestellter Befestigungsschrauben durch den Anschraubflansch 25 hindurch in die Schraubdome 26 einschraubbar sind, um die Ventil-Betätigungseinrichtung 24 bzw. deren Gehäuse fest mit dem Ventilgehäuse 23 zu verbinden.

Die Ansteuerung der Ventil-Betätigungseinrichtung 24 erfolgt dabei ebenfalls wiederum bevorzugt über die Steuereinrichtung 16, die wiederum programmgesteuert durch den Steuerungsrechner 8 angesteuert wird.

Wie dies insbesondere aus der Zusammenschau 2, 3a, 3b und 3c ersichtlich ist, sind somit die Zylinder-Kolben-Pumpe 10 bzw. deren Pumpenzylinder 11 mitsamt zugeordneter Kolben-Betätigungseinrichtung 14 sowie mitsamt zugeordnetem Mehrwegeventil 22 mit zugeordneter Ventil-Betätigungseinrichtung 24 im Wesentlichen säulenartig und langgestreckt bzw. geradlinig hintereinanderliegend an der Schmalseite 9 des Kanisters 3 angeordnet, so dass sich ein insgesamt äußerst kompakter Aufbau des Kanisters 3 mitsamt den eben beschriebenen Bauteilen ergibt, was wiederum insgesamt, wie in der Fig. 1 dargestellt, zu einer kompakten Bauweise des Farbdispensers 1 führt.

Ein derartiger kompakt aufgebauter Kanister 3 mitsamt seinen Gesamtbauteilen kann auf einfache Weise in den Farbdispenser 1 eingesetzt werden und dort zum Beispiel elektronisch angekoppelt werden bzw. über den ventilseitigen Schlauchanschluss 27 mit der Dosierkopfeinheit 2 strömungsverbunden werden. Dadurch ergeben sich insgesamt kurze Strömungswege mit wenig Schlauch- und Rohrleitungsverbindungen, wobei zudem eine schnelle Austauschbarkeit der Kanister 3 gewährleistet ist.

Das Mehrwegeventil 22 ist dabei wie folgt aufgebaut:

Im Ventilgehäuse 23 (Fig. 5) sind hier beispielhaft und bevorzugt drei, unterschiedlichen Strömungswegen zugeordnete Mündungsöffnungen 28, 29 und 30 vorgesehen, die unter Zwischenschaltung eines Dichtungselementes 31 von einer ersten, ortsfesten Lochscheibe 32 abgedeckt sind, die den Mündungsöffnungen 28 bis 30 zugeordnete und mit diesen fluchtende Ausnehmungen 33 bis 35 aufweist. Diese ortsfeste Lochscheibe 32 ist beispielsweise aus einem Keramikwerkstoff hergestellt. Unmittelbar oberhalb der ortsfesten Lochscheibe 32 ist eine zum Beispiel ebenfalls aus einem Keramikwerkstoff hergestellte verdrehbare Lochscheibe 36 angeordnet, die in einer flächigen Anlageverbindung auf der ortsfesten Lochscheibe 32 an- bzw. aufliegt. Diese verdrehbare Lochscheibe 36 weist hier eine einzige Scheibenöffnung 37 auf, die, wie dies nachfolgend noch näher erläutert wird, je nach Ventilstellung in eine fluchtende Ausrichtung mit den Ausnehmungen 33 bis 35 und damit mit den Mündungsöffnungen 28 bis 30 gebracht werden kann.

Im hier gezeigten Beispielfall der Fig. 5 ist ferner noch eine obere, zum Beispiel aus einem Kunststoffmaterial hergestellte Abdeckscheibe 38 vorgesehen, die am Außenrand einen Ringbund 39 aufweist, der im auf die verdrehbare Lochscheibe 36 aufgesetzten Zustand, diese so hintergreift, dass die Abdeckscheibe 38 und die verdrehbare Lochscheibe 36 verdrehfest verbunden sind. Hierzu ist an der verdrehbaren Lochscheibe 36 ein randseitiger Vorsprung 40 vorgesehen, der mit den Stirnseiten des Ringbundes 39 zusammenwirkt.

In der Abdeckscheibe 38 ist eine mit der Scheibenöffnung 37 fluchtende Ausnehmung 41 eingebracht, die im montierten Zustand des Mehrwegeventils 22 in den Pumpenzylinder 11 mündet.

An der Unterseite der vorzugsweise aus einem Kunststoffmaterial hergestellten Abdeckscheibe 38 ist eine Antriebsachse 42 angeordnet, insbesondere angeformt, die dicht durch die beiden Lochscheiben 32, 36 und das Ventilgehäuse 23 hindurchgeführt ist und mit der Ventil-Betätigungseinrichtung 24 bzw. deren Aktor oder Antriebselement wirkverbunden ist.

Wie dies der Zusammenschau der Fig. 3 bis 5 weiter zu entnehmen ist, ist der Schlauchanschluss 27 durch einen ventilgehäuseseitigen Strömungskanal 43 gebildet, der ventilgehäuseseitig in der Mündungsöffnung 28 mündet und somit einen ersten Strömungsweg ausbildet.

Auf der gegenüberliegenden Seite des Schlauchanschlusses 27 bzw. des Strömungskanals 43 sind zwei Strömungskanäle 44, 45 ausgebildet, die im montierten Zustand der Schmalseite 9 des Kanisters 3 zugewandt sind, wobei die beiden Strömungskanäle 44, 45 ventilgehäuseseitig verlaufen und zum einen (Strömungskanal 44) in der Mündungsöffnung 30 und zum anderen (Strömungskanal 45) in der Mündungsöffnung 29 münden. Damit sind am Ventilgehäuse bzw. am Mehrwegeventil 22 drei unterschiedliche Strömungswege ausgebildet. An dem Strömungskanal 44 ist beispielsweise, was in der Fig. 2 lediglich äußerst schematisch dargestellt ist, eine Rohrleitung 46 angeschlossen, die in Hochachsenrichtung gesehen in einen unteren Känisterbereich einmündet. Dagegen ist an den Strömungskanal 45 eine in der Fig. 2 lediglich schematisch und strichliert gezeigte Rohrleitung 47 angeschlossen, die im Kanister 3 nach oben geführt ist und dort in einen oberen Kanisterbereich einmündet.

Mit einem derartigen bevorzugten und beispielhaften Aufbau eines Kanisters 3 lässt sich beispielhaft der in der Fig. 6a bis 6d dargestellte Abpump- und Rückpumpzyklus realisieren:

Die Ansteuerung des Mehrwegeventils 22 bzw. der Zylinder-Kolben-Pumpe 10 erfolgt dabei jeweils über die Steuereinrichtung 16, ohne dass dies nachfolgend nochmals näher erläutert wird.

In einer in der Fig. 6a dargestellten ersten Ventilstellung ist die verdrehbare Lochscheibe 36 so gegenüber der ortsfesten Lochscheibe 32 verdreht, dass die Scheibenöffnung 37 mit der Ausnehmung 33 und damit der Mündungsöffnung 30 fluchtet und somit bei einer nach oben (in Pfeilrichtung) gerichteten Verlagerung des Kolbens 12 Farbpigmentpaste aus dem Kanister 3 (bevorzugt aus einem in Hochachsenrichtung unteren Kanisterbereich) in den Pumpenzylinder 11 eingesaugt wird, wie dies durch den Pfeil 48 dargestellt ist. Dies entspricht einer Ventilstellung I.

Wird der Kolben 12 anschließend entsprechend des strichlierten Kolbenpfeils wieder nach unten bewegt, kann die Farbpigmentpaste wieder in den Kanister 3, insbesondere in den unteren Kanisterbereich, zurückgepumpt werden (strichlierter Pfeil 48'), wodurch zum Beispiel ein Bodensatz aufgewirbelt werden kann. Alternativ dazu kann die verdrehbare Lochscheibe 36 aber auch in eine Ventilstellung II überführt (Fig. 6b) werden, in der die Scheibenöffnung 37 mit einer Ausnehmung 35 der ortfesten Lochscheibe 32 und damit der Mündungsöffnung 28 fluchtet, so dass entsprechend des Pfeils 49 und einer entsprechenden nach unten gerichteten Verlagerung des Kolbens 12 die Farbpigmentpaste aus dem Pumpenzylinder 11 in Richtung Dosierkopfeinheit 2 gepumpt werden kann.

Sobald dies abgeschlossen ist, kann das Ventil in der Ventilstellung II verbleiben und der Kolben 12 wieder entsprechend nach oben bewegt werden (Fig. 6c), wodurch eventuell in den Leitungen zur Dosierkopfeinheit 2 verbleibende Farbpigmentpaste wieder in den Pumpenzylinder 11 rückgesaugt werden kann (Pfeil 50).

Diese Rückstände können beispielsweise in den Kanister 3 zurückgepumpt werden (Fig. 6d). Hierzu wird das Mehrwegeventil in eine Ventilstellung III gebracht, bei der die verdrehbare Lochscheibe 36 mit ihrer Scheibenöffnung 37 mit der Ausnehmung 34 der ortfesten Lochscheibe 32 und damit mit der dieser zugeordneten Mündungsöffnung 29 fluchtet, so dass bei einer nach unten gerichteten Verlagerung des Kolbens 12 entsprechend des Pfeils 51 wieder Farpigmentpaste in den Pumpenzylinder 11 zurückgepumpt wird.

Alternativ zu den Verfahrensschritten gemäß Fig. 6c und 6d kann aber auch eine andere Ventilsteuerung vorgenommen werden. Wie dies in der Fig. 7a dargestellt ist, kann entsprechend der Ventilstellung I in Fig. 6a zum Beispiel Farbpigmentpaste oder eventuell weitere Farbpigmentpaste aus dem Kanister 3 in den Pumpenzylinder 11 gesaugt werden und dann anschließend (Fig. 7b) in der Ventilstellung III die Farbpigmentpaste wieder in den Kanister 3 zurückgepumpt werden.

Dadurch, dass sowohl in der Ventilstellung gemäß Fig. 6d als auch in der Ventilstellung gemäß Fig. 7b das Rückpumpen der Farbpigmentpaste über den Strömungskanal 45 bzw. die Rohrleitung 47 erfolgt, wird die rückgepumpte Farbpigmentpaste oben in den Kanister aufgegeben wodurch sich eine gewünschte Rezirkulation der Farbpigmentpaste erzielen lässt.

Die eben in Verbindung mit den Fig. 6 und 7 beschriebenen Kolben- und/oder Ventilstellungen können selbstverständlich beliebig, je nach Dosierwunsch miteinander kombiniert werden.

Wie dies weiter insbesondere der Fig. 2 zu entnehmen ist, weist der Kanister an einem in der gezeigten Betriebsstellung in Hochachsenrichtung oberen Kanisterende eine sich hier im Wesentlichen über die gesamte Behälterseite erstreckende Wartungsöffnung auf, die mit einem Verschlussdeckel 52 verschließbar ist. Hierzu übergreift der Verschlussdeckel 52 mit randseitigen Laschen 53 den Öffnungsrandbereich und ist an wandseitigen Rastnasen 54 von gegenüberliegenden Längsseiten 55 des Kanisters 3 lösbar verrastet.

Am Verschlussdeckel 52 ist weiter eine Nachfüllöffnung 4 mit gegenüber der Wartungsöffnung kleinerem Öffnungsdurchmesser ausgebildet, der mittels des Nachfüllöffnungs-Verschlussdeckels 4 verschlossen werden kann, wie dies bereits eingangs erläutert worden ist.

Der Kanister 3 selbst kann beispielsweise aus einem Kunststoffmaterial hergestellt sein, ebenso wie das Ventilgehäuse und die Gehäuse der Betätigungseinrichtungen.

## Patentansprüche

1. Kanister für pumpfähige Medien, insbesondere für Farbpigmentpräparationen,
mit einer dem Kanister (3) zugeordneten Fördereinrichtung, mittels der ein im Kanister (3) aufgenommenes pumpfähiges Medium über eine Ventileinrichtung gesteuert abziehbar ist, wobei die Ventileinrichtung zudem so ausgebildet und ansteuerbar ist, dass zumindest ein Teil einer aus dem Kanister (3) abgezogenen Menge an pumpfähigem Medium wieder in den Kanister (3) zurückförderbar ist,
wobei die Fördereinrichtung durch eine am Kanister (3) angeordnete Pumpe (10) mit einem Pumpengehäuse (11) gebildet ist,
wobei die als Mehrwegeventil (22) ausgebildete Ventileinrichtung mit dem Pumpengehäuse (11) verbunden ist,
wobei das Mehrwegeventil (22) eine Mehrzahl von, unterschiedlichen Strömungswegen zugeordneten Mündungsöffnungen (28, 29, 30) aufweist, **dadurch gekennzeichnet, dass**
das Mehrwegeventil (22) eine die Mündungsöffnungen (28, 29, 30) abdeckende und/oder verschließende, relativ zu diesen verdrehbare Lochscheibe (36) mit wenigstens einer, vorzugsweise einer einzigen, Scheibenöffnung (37) aufweist, die in das Pumpengehäuse (11) mündet dergestalt, dass die wenigstens eine Scheibenöffnung (37) bei einer Lochscheibenverdrehung in eine Flucht mit einer der Mündungsöffnungen (28, 29, 30) bringbar und damit eine Strömungsverbindung zwischen dem Pumpengehäuse (11) und dem, der jeweiligen Mündungsöffnung (28, 29, 30) zugeordneten Strömungsweg herstellbar ist,
dass die verdrehbare Lochscheibe (36) eine von dieser abragende Antriebsachse (42) aufweist oder mit einer solchen gekoppelt und/oder verbunden ist,
dass die Antriebsachse (42) durch das Ventilgehäuse (23) hindurch nach außen geführt ist und dort mit einer Ventil-Betätigungseinrichtung (24) gekoppelt ist, und
dass die verdrehbare Lochscheibe (36) zweiteilig ausgebildet ist und ein die Antriebsachse (42) tragendes erstes Bauteil aufweist, das dem Pumpengehäuse (11) zugewandt ist und ein demgegenüber unteres, den Mündungsöffnungen (28, 29, 30) zugewandtes und von der Antriebsachse (42) durchgriffenes zweites Bauteil aufweist, das mit dem ersten Bauteil verdrehfest verbunden ist.

2. Kanister nach Anspruch 1, **dadurch gekennzeichnet, dass** die Pumpe (10) durch eine am Kanister (3) angeordnete Zylinder-Kolben-Pumpe mit einem Pumpenzylinder als Pumpengehäuse (11) und einem darin verschiebbar geführten Kolben (12) gebildet ist, wobei das Mehrwegeventil (22) mit dem Pumpenzylinder verbunden ist, insbesondere der Pumpenzylinder unmittelbar an ein Ventilgehäuse (23) des Mehrwegeventils (22) anschließt.

3. Kanister nach Anspruch 1 oder 2, **dadurch gekennzeichnet, dass** ein freier Endbereich des Pumpengehäuses (11), insbesondere eines Pumpenzylinders einer Zylinder-Kolben-Pumpe, dergestalt an das Ventilgehäuse (23) anschließt, insbesondere dort mittels einer Aufsteck- und/oder Aufsetzverbindung aufgesteckt und/oder aufgesetzt ist, dass das Pumpengehäuse (11), insbesondere ein einen Kolben (12) einer Zylinder-Kolben-Pumpe aufnehmender Zylinderhohlraum eines Pumpenzylinders, unmittelbar und direkt, insbesondere ohne Schlauch- und/oder Rohrleitungsverbindung(en), an das Ventilgehäuse (23) anschließt, insbesondere in den das wenigstens eine verlagerbare Absperrelement des Mehrwegeventils (22) aufnehmenden Ventilgehäuse-Innenraum übergeht.

4. Kanister nach einem der vorhergehenden Ansprüche, **dadurch gekennzeichnet, dass** das Mehrwegeventil (22) so aufgebaut und/oder schaltbar ist:
- dass in wenigstens einer Schaltstellung eine Strömungsverbindung zwischen dem Kanister (3) und dem Pumpengehäuse (11) hergestellt ist, in der, insbesondere bei einer von dem Mehrwegeventil (22) weggerichteten Verlagerung eines Kolbens (12) einer Zylinder-Kolben-Pumpe, pumpfähiges Medium aus dem Kanister (3) in das Pumpengehäuse (11) saugbar ist und in der, insbesondere bei einer auf das Mehrwegventil (22) zugerichteten Verlagerung eines Kolbens (12) einer Zylinder-Kolben-Pumpe, pumpfähiges Medium in den Kanister, insbesondere von dem Pumpengehäuse (11) in den Kanister (3), pumpbar ist, und
- dass in wenigstens einer weiteren Schaltstellung eine Strömungsverbindung zwischen dem Pumpengehäuse (11) und einer von dem Mehrwegventil (22) wegführenden Leitung hergestellt ist, in der, insbesondere bei einer auf das Mehrwegventil (22) zugerichteten Verlagerung eines Kolbens (12) einer Zylinder-Kolben-Pumpe, pumpfähiges Medium in die wegführende Leitung pumpbar ist und in der, insbesondere bei einer von dem Mehrwegeventil (22) weggerichteten Verlagerung eines Kolbens (12) einer Zylinder-Kolben-Pumpe, pumpfähiges Medium aus der wegführenden Leitung in den Pumpenzylinder (11) saugbar ist.

5. Kanister nach einem der vorhergehenden Ansprüche, **dadurch gekennzeichnet, dass** mehrere, insbesondere zwei voneinander unabhängige Strömungswege zwischen dem Kanister (3) und dem Mehrwegeventil (22) vorgesehen sind, denen unterschiedliche Schaltstellungen des Mehrwegeventils (22) zuordenbar sind.

6. Kanister nach Anspruch 5, **dadurch gekennzeichnet, dass** zwei voneinander unabhängige Strömungswege zwischen dem Kanister (3) und dem Mehrwegeventil (22) vorgesehen sind, denen unterschiedliche Schaltstellungen des Mehrwegeventils (22) dergestalt zuordenbar sind,
dass das Mehrwegeventil (22) in einer ersten Schaltstellung einen ersten Strömungsweg zwischen Kanister (3) und Pumpengehäuse (11) ausbildet, über den, insbesondere bei einer von dem Mehrwegeventil (22) weggerichteten Verlagerung eines Kolbens (12) einer Zylinder-Kolben-Pumpe, pumpfähiges Medium aus einem ersten Kanisterbereich, insbesondere aus einem in Hochachsenrichtung unteren Kanisterbereich, in das Pumpengehäuse (11) saugbar ist und/oder über den, insbesondere bei einer auf das Mehrwegeventil (22) zu gerichteten Verlagerung eines Kolbens (12) einer Zylinder-Kolben-Pumpe, pumpfähiges Medium in einen ersten Kanisterbereich, insbesondere in einen in Hochachsenrichtung unteren Kanisterbereich, pumpbar ist, insbesondere aus dem Pumpengehäuse (11) zurück in den ersten Kanisterbereich pumpbar ist, und
dass das Mehrwegeventil (22) in einer zweiten, gegenüber der ersten Schaltstellung unterschiedlichen Schaltstellung einen zweiten Strömungsweg ausbildet, über den, insbesondere bei einer von dem Mehrwegeventil (22) weggerichteten Verlagerung eines Kolbens (12) einer Zylinder-Kolben-Pumpe, pumpfähiges Medium aus einem zweiten, gegenüber dem ersten Kanisterbereich unterschiedlichen und/oder von diesem beabstandeten Kanisterbereich, insbesondere in einen in Hochachsenrichtung oberen Kanisterbereich, in das Pumpengehäuse (11) saugbar ist und/oder über den, insbesondere bei einer auf das Mehrwegeventil (22) zugerichteten Verlagerung eines Kolbens (12) einer Zylinder-Kolben-Pumpe, pumpfähiges Medium in einen zweiten, gegenüber dem ersten Kanisterbereich unterschiedlichen und/oder von diesem beabstandeten Kanisterbereich, insbesondere in einen in Hochachsenrichtung oberen Kanisterbereich, pumpbar ist, insbesondere aus dem Pumpengehäuse (11) in den zweiten Kanisterbereich pumpbar ist.

7. Kanister nach einem der Ansprüche 4 bis 6, **dadurch gekennzeichnet, dass** das Mehrwegeventil (22), insbesondere ein 4/3-Wegeventil, so aufgebaut ist, dass dieses in einer weiteren, insbesondere dritten, Schaltstellung eine Strömungsverbindung zwischen dem Pumpengehäuse (11) und der von dem Mehrwegeventil (22) wegführenden Leitung aufweist und/oder dass dieses in einer weiteren Schaltstellung sämtliche Strömungswege absperrt.

8. Kanister nach einem der vorhergehenden Ansprüche, **dadurch gekennzeichnet, dass** zwischen den ventilgehäuseseitig ausgebildeten Mündungsöffnungen (28, 29, 30) und der verdrehbaren Lochscheibe (36) eine weitere, ortsfeste Lochscheibe (32), vorzugsweise aus einem Keramikwerkstoff, vorgesehen ist, die den Mündungsöffnungen (28, 29, 30) zugeordnete Ausnehmungen (33, 34, 35) aufweist und auf der die verdrehbare Lochscheibe (36), vorzugsweise eine aus einem Keramikwerkstoff hergestellte verdrehbare Lochscheibe (36), in einer flächigen Anlageverbindung relativ dazu verdrehbar und/oder dicht aufliegt, wobei bevorzugt vorgesehen ist, dass die Antriebsachse (42) der verdrehbaren Lochscheibe (36) durch eine Achsenausnehmung der ortsfesten Lochscheibe (32) hindurchgeführt ist.

9. Kanister nach einem der vorhergehenden Ansprüche, **dadurch gekennzeichnet, dass** die beiden Bauteile der zweiteilig ausgebildeten verdrehbaren Lochscheibe (36) aus unterschiedlichen Materialien hergestellt sind.

10. Kanister nach einem der vorhergehenden Ansprüche, **dadurch gekennzeichnet, dass** eine Ventil-Betätigungseinrichtung (24) mittelbar oder unmittelbar an dem Kanister (3) angeordnet ist, insbesondere dergestalt, dass am Ventilgehäuse (23) mehrere voneinander beabstandete Schraubdome (26) angeordnet sind, denen jeweils ein betätigungseinrichtungsseitiger Anschraubflanschbereich zugeordnet ist dergestalt, dass die Ventil-Betätigungseinrichtung (24) mittels mehrerer, durch die Anschraubflanschbereiche (25) hindurch in die Schraubdome (26) einschraubbarer Befestigungsschrauben am Ventilgehäuse (23) festlegbar ist.

11. Kanister nach einem der vorhergehenden Ansprüche, **dadurch gekennzeichnet, dass** die Pumpe (10), insbesondere das Pumpengehäuse (11), das Ventilgehäuse (23) und wenigstens ein Teil der Betätigungseinrichtungen, insbesondere eine Ventil-Betätigungseinrichtung (24) und/oder eine Pumpen-Betätigungseinrichtung (14), eine langgestreckte, säulenartige und mit dem Kanister (3) verbundene Baueinheit bilden und/oder im wesentlichen in einer geradlinigen Verlängerung neben- oder hintereinander liegend am Kanister (3) angeordnet sind, insbesondere dergestalt, dass sich das Ventilgehäuse (23) im wesentlichen in gerader Verlängerung an das Pumpengehäuse (11) und die Ventil-Betätigungseinrichtung (24) im wesentlichen in gerader Verlängerung an das Ventilgehäuse (23) und die Pumpen-Betätigungseinrichtung (14) im wesentlichen in gerader Verlängerung an das Pumpengehäuse (11) anschließt.

12. Kanister nach einem der vorhergehenden Ansprüche, **dadurch gekennzeichnet, dass** an einem dem Mehrwegeventil (22) gegenüberliegenden Endbereich des Pumpengehäuses (11) eine Pumpen-Betätigungseinrichtung angeordnet ist, insbesondere an einem dem Mehrwegeventil (22) gegenüberliegenden Endbereich des durch einen Pumpenzylinder gebildeten Pumpengehäuses (11) einer Zylinder-Kolben-Pumpe eine Kolben-Betätigungseinrichtung (14) als Pumpen-Betätigungseinrichtung angeordnet ist, die mit einer mit einem Kolben (12) der Zylinder-Kolben-Pumpe verbundenen Kolbenstange (13) zusammenwirkt, wobei bevorzugt vorgesehen ist, dass die Pumpen-Betätigungseinrichtung einen Anschlussflansch (15) aufweist, der mittels mehrerer Schraubverbindungen im wesentlichen in geradliniger Verlängerung des Pumpengehäuses mit diesem verschraubt ist.

13. Kanister nach einem der vorhergehenden Ansprüche, **dadurch gekennzeichnet, dass** an einer Außenwand des Kanisters (3), insbesondere an einer Außenwand des Pumpengehäuses (11), eine Steuereinrichtung (16) angeordnet ist, mittels der die Pumpe (10) und das Mehrwegeventil (22), insbesondere eine Betätigungseinrichtung (14) für die Pumpe (10) und/oder eine Ventil-Betätigungseinrichtung (24) für das Mehrwegeventil (22) ansteuerbar ist.

14. Kanister nach einem der vorhergehenden Ansprüche, **dadurch gekennzeichnet, dass** der Kanister (3) an einem in der Betriebsstellung in Hochachsenrichtung oberen Kanisterende eine sich über wenigstens einen Teilbereich der Behälteroberseite erstreckende Wartungsöffnung aufweist, die mit einem Verschlusselement (52) lösbar verschließbar ist, wobei am Verschlusselement (52) eine gegenüber der Wartungsöffnung kleinere Nachfüllöffnung ausgebildet ist, die mit einem zweite Verschlusselement (4) lösbar verschließbar ist.

## Claims

1. Canister for pumpable media, in particular for colour pigment preparations,
having a delivery device assigned to the canister (3), a pumpable medium held in the canister (3) being extractable in a controlled manner via a valve device by means of said delivery device, wherein the valve device is additionally configured and controllable such that at least a part of a quantity of pumpable medium extracted from the canister (3) is able to be delivered back into the canister (3),
wherein the delivery device is formed by a pump (10), arranged on the canister (3), having a pump housing (11),
wherein the valve device, which is configured as a multi-way valve (22), is connected to the pump housing (11),
wherein the multi-way valve (22) has a plurality of mouth openings (28, 29, 30) assigned to different flow paths, **characterized in that** the multi-way valve (22) has a perforated disc (36) that covers and/or closes the mouth openings (28, 29, 30) and is rotatable relative thereto, said perforated disc (36) having at least one, preferably a single, disc opening (37) which leads into the pump housing (11) such that the at least one disc opening (37) is able to be aligned with one of the mouth openings (28, 29, 30) when the perforated disc is rotated, and thus a flow connection between the pump housing (11) and the flow path assigned to the respective mouth opening (28, 29, 30) is establishable, **in that** the rotatable perforated disc (36) has a driving pin (42) projecting therefrom or is coupled and/or connected to such a driving pin (42),
**in that** the driving pin (42) is guided through the valve housing (23) towards the outside and is coupled there to a valve actuating device (24), and
**in that** the rotatable perforated disc (36) is formed in two parts and has a first component carrying the driving pin (42), said first component facing the pump housing (11), and a second component that is lower with respect thereto, faces the mouth openings (28, 29, 30) and has the driving pin (42) passing through it, said second component being connected to the first component for conjoint rotation.

2. Canister according to Claim 1, **characterized in that** the pump (10) is formed by a cylinder/piston pump arranged on the canister (3), said cylinder/piston pump having a pump cylinder as pump housing (11) and a piston (12) guided in a displaceable manner therein, wherein the multi-way valve (22) is connected to the pump cylinder, and in particular the pump cylinder immediately adjoins a valve housing (23) of the multi-way valve (22).

3. Canister according to Claim 1 or 2, **characterized in that** a free end region of the pump housing (11), in particular of a pump cylinder of a cylinder/piston pump, adjoins the valve housing (23), in particular is plugged and/or fitted thereon by means of a plug-on and/or fitting connection, such that the pump housing (11), in particular a cylinder cavity, accommodating a piston (12) of a cylinder/piston pump, of a pump cylinder, adjoins the valve housing (23) immediately and directly, in particular without hose and/or pipeline connection(s), and in particular transitions into the valve-housing interior that accommodates the at least one displaceable shut-off element of the multi-way valve (22).

4. Canister according to one of the preceding claims, **characterized in that** the multi-way valve (22) is constructed and/or switchable such that:
- in at least one switching position, a flow connection is established between the canister (3) and the pump housing (11), pumpable medium being suckable out of the canister (3) and into the pump housing (11) in said switching position, in particular when a piston (12) of a cylinder/piston pump is displaced in a direction away from the multi-way valve (22), and pumpable medium being pumpable into the canister, in particular from the pump housing (11) into the canister (3), in said switching position, in particular when a piston (12) of a cylinder/piston pump is displaced in the direction of the multi-way valve (22), and
- in at least one further switching position, a flow connection is established between the pump housing (11) and a line leading away from the multi-way valve (22), pumpable medium being pumpable into the line leading away in said further switching position, in particular when a piston (12) of a cylinder/piston pump is displaced in the direction of the multi-way valve (22), and pumpable medium being suckable out of the line leading away and into the pump cylinder (11) in said further switching position, in particular when a piston (12) of a cylinder/piston pump is displaced in a direction away from the multi-way valve (22).

5. Canister according to one of the preceding claims, **characterized in that** a plurality of, in particular two mutually independent flow paths are provided between the canister (3) and the multi-way valve (22), different switching positions of the multi-way valve (22) being assignable to said flow paths.

6. Canister according to Claim 5, **characterized in that** two mutually independent flow paths are provided between the canister (3) and the multi-way valve (22), different switching positions of the multi-way valve (22) being assignable to said flow paths such that,
in a first switching position, the multi-way valve (22) forms a first flow path between the canister (3) and pump housing (11), pumpable medium being suckable out of a first canister region, in particular out of a lower canister region in the direction of the vertical axis, and into the pump housing (11) via said first flow path, in particular when a piston (12) of a cylinder/piston pump is displaced in a direction away from the multi-way valve (22), and/or pumpable medium being pumpable into a first canister region, in particular into a lower canister region in the direction of the vertical axis, in particular being pumpable back into the first canister region from the pump housing (11), via said first flow path, in particular when a piston (12) of a cylinder/piston pump is displaced in the direction of the multi-way valve (22), and
in a second switching position that is different from the first switching position, the multi-way valve (22) forms a second flow path, pumpable medium being suckable out of a second canister region that is different from the first canister region and/or spaced apart therefrom, in particular into an upper canister region in the direction of the vertical axis, and into the pump housing (11) via said second flow path, in particular when a piston (12) of a cylinder/piston pump is displaced in a direction away from the multi-way valve (22), and/or pumpable medium being pumpable into a second canister region that is different from the first canister region and/or spaced apart therefrom, in particular into an upper canister region in the direction of the vertical axis, in particular being pumpable from the pump housing (11) into the second canister region, via said second flow path, in particular when a piston (12) of a cylinder/piston pump is displaced in the direction of the multi-way valve (22).

7. Canister according to one of Claims 4 to 6, **characterized in that** the multi-way valve (22), in particular a 4/3-way valve, is constructed such that, in a further, in particular third, switching position, said multi-way valve (22) exhibits a flow connection between the pump housing (11) and the line leading away from the multi-way valve (22) and/or such that said multi-way valve (22) blocks all the flow paths in a further switching position.

8. Canister according to one of the preceding claims, **characterized in that** a further, stationary perforated disc (32), preferably made of a ceramic material, is provided between the mouth openings (28, 29, 30) formed on the valve-housing side and the rotatable perforated disc (36), said further perforated disc (32) having cutouts (33, 34, 35) assigned to the mouth openings (28, 29, 30) and the rotatable perforated disc (36), preferably a rotatable perforated disc (36) produced from a ceramic material, resting on said further perforated disc (32) in a flat abutment connection in a rotatable manner relative thereto and/or in a sealing manner, wherein provision is preferably made for the driving pin (42) of the rotatable perforated disc (36) to be passed through a pin cutout (42) in the stationary perforated disc (32).

9. Canister according to one of the preceding claims, **characterized in that** the two components of the rotatable perforated disc (36) formed in two parts are produced from different materials.

10. Canister according to one of the preceding claims, **characterized in that** a valve actuation device (24) is arranged indirectly or directly on the canister (3), in particular such that a plurality of spaced-apart screw bosses (26) are arranged on the valve housing (23), a respective screw-on flange region on the actuation-device side being assigned to said screw bosses (26) such that the valve actuation device (24) is securable to the valve housing (23) by means of a plurality of fastening screws that are screwable through the screw-on flange regions (25) into the screw bosses (26).

11. Canister according to one of the preceding claims, **characterized in that** the pump (10), in particular the pump housing (11), the valve housing (23) and at least some of the actuation devices, in particular a valve actuation device (24) and/or a pump actuation device (14), form an elongate, column-like component connected to the canister (3), and/or are arranged on the canister (3) so as to lie substantially in rectilinear extension next to one another or one after another, in particular such that the valve housing (23) adjoins the pump housing (11) substantially in straight extension and the valve actuation device (24) adjoins the valve housing (23) substantially in straight extension and the pump actuation device (14) adjoins the pump housing (11) substantially in straight extension.

12. Canister according to one of the preceding claims, **characterized in that** a pump actuation device is arranged in an end region, opposite the multi-way valve (22), of the pump housing (11), in particular a piston actuation device (14) is arranged as pump actuation device in an end region, opposite the multi-way valve (22), of the pump housing (11), formed by a pump cylinder, of a cylinder/piston pump, said piston actuation device (14) interacting with a piston rod (13) connected to a piston (12) of the cylinder/piston pump, wherein provision is preferably made for the pump actuation device to have a connection flange (15) which is screwed together with the pump housing by means of a plurality of screw connections substantially in rectilinear extension of the latter.

13. Canister according to one of the preceding claims, **characterized in that** a control device (16) is arranged on an outer wall of the canister (3), in particular on an outer wall of the pump housing (11), the pump (10) and the multi-way valve (22), in particular an actuation device (14) for the pump (10) and/or a valve actuation device (24) for the multi-way valve (22), being controllable by means of said control device (16).

14. Canister according to one of the preceding claims, **characterized in that**, at an upper canister end in the direction of the vertical axis in the operating position, the canister (3) has a maintenance opening extending over at least a subregion of the container top side, said maintenance opening being reversibly closable by way of a closure element (52), wherein a refill opening that is smaller than the maintenance opening is formed on the closure element (52), said refill opening being reversibly closable by way of a second closure element (4).

## Revendications

1. Bidon pour fluides pouvant être pompés, notamment pour préparations de pigments colorés ;
avec un dispositif d'extraction associé au bidon (3), à l'aide duquel un fluide pouvant être pompé logé dans le bidon (3) peut être extrait de façon commandée via un dispositif de soupape, le dispositif de soupape étant en outre réalisé et pouvant être commandé de telle sorte qu'au moins une partie d'une quantité extraite du bidon (3) de fluide pouvant être pompé peut être ramenée dans le bidon (3) ;
le dispositif d'extraction étant formé par une pompe (10) disposée au niveau du bidon (3), avec un carter de pompe (11);
le dispositif de soupape réalisé sous la forme d'une soupape à plusieurs voies (22) étant relié au carter de pompe (11);
la soupape à plusieurs voies (22) comportant une pluralité d'ouvertures d'embouchure (28, 29, 30), associées à différentes voies d'écoulement ;
**caractérisé en ce que** :
la soupape à plusieurs voies (22) comporte un disque interrupteur (36) recouvrant et/ou fermant les ouvertures d'embouchure (28, 29, 30), pouvant être tourné par rapport à elles avec au moins une ouverture de disque (37), de préférence unique, débouchant de telle sorte dans le carter de pompe (11) que l'au moins une ouverture de disque (37) peut être amenée, en cas de rotation du disque interrupteur, en alignement avec une des ouvertures d'embouchure (28, 29, 30) et permet ainsi de réaliser une liaison d'écoulement entre le carter de pompe (11) et la voie d'écoulement associée à l'ouverture d'embouchure (28, 29, 30) respective ;
le disque interrupteur (36) pouvant tourner comporte un axe d'entraînement (42) sortant de lui ou est couplé et/ou relié à un tel axe ;
l'axe d'entraînement (42) est guidé vers l'extérieur à travers le carter de soupape (23) et est couplé à cet endroit à un dispositif d'actionnement de soupape (24) ; et
le disque interrupteur (36) pouvant tourner est réalisé en deux parties et comporte un premier composant supportant l'axe d'entraînement (42) et orienté vers le carter de pompe (11) et comporte un deuxième composant inférieur par rapport à lui, orienté vers les ouvertures d'embouchure (28, 29, 30) et engrené par l'axe d'entraînement (42), ledit deuxième composant étant relié fixement sans rotation au premier composant.

2. Bidon selon la revendication 1, **caractérisé en ce que** la pompe (10) est formée par une pompe piston-cylindre disposée au niveau du bidon (3) avec un cylindre de pompe prenant la forme d'un carter de pompe (11) et un piston (12) guidé de façon coulissante à l'intérieur, la soupape à plusieurs voies (22) étant reliée au cylindre de pompe, le cylindre de pompe se connectant notamment directement à un carter de soupape (23) de la soupape à plusieurs voies (22).

3. Bidon selon la revendication 1 ou 2, **caractérisé en ce qu'**une zone d'extrémité libre du carter de pompe (11), notamment d'un cylindre de pompe d'une pompe piston-cylindre, est raccordée de telle sorte au carter de soupape (23), notamment enfichée à cet endroit au moyen d'une jonction par enfichage et/ou coiffe, que le carter de pompe (11), notamment un espace creux cylindrique, logeant un piston (12) d'une pompe piston-cylindre, d'un cylindre de pompe, est raccordé directement et sans intermédiaire, notamment sans liaison(s) par tuyau flexible et/ou conduite tubulaire, au carter de soupape (23), se transformant notamment en l'espace intérieur de carter de soupape logeant l'au moins un élément de verrouillage, pouvant être déplacé, de la soupape à plusieurs voies (22).

4. Bidon selon l'une quelconque des revendications précédentes, **caractérisé en ce que** la soupape à plusieurs voies (22) est réalisée et/ou connectable de telle sorte que :
- une liaison d'écoulement est établie entre le bidon (3) et le carter de pompe (11) dans au moins une position de connexion dans laquelle le fluide pouvant être pompé peut être aspiré, hors du bidon (3), dans le carter de pompe (11), notamment en cas de déplacement, orienté de façon à s'écarter de la soupape à plusieurs voies (22), d'un piston (12) d'une pompe piston-cylindre et dans laquelle le fluide peut être pompé dans le bidon, notamment du carter de pompe (11) jusque dans le bidon (3), notamment en cas de déplacement, orienté vers la soupape à plusieurs voies (22), d'un piston (12) d'une pompe piston-cylindre; et
- une liaison d'écoulement est établie entre le carter de pompe (11) et une conduite partant de la soupape à plusieurs voies (22) dans au moins une position de connexion supplémentaire dans laquelle le fluide pouvant être pompé peut être pompé dans la conduite s'écartant, notamment en cas de déplacement, orienté vers la soupape à plusieurs voies (22), d'un piston (12) d'une pompe piston-cylindre et dans laquelle le fluide pouvant être pompé peut être aspiré hors de la conduite s'écartant jusque dans le cylindre de pompe (11) notamment en cas de déplacement, orienté de façon à s'écarter de la soupape à plusieurs voies (22), d'un piston (12) d'une pompe piston-cylindre.

5. Bidon selon l'une quelconque des revendications précédentes, **caractérisé en ce que** plusieurs voies d'écoulement, notamment deux voies indépendantes l'une de l'autre, sont prévues entre le bidon (3) et la soupape à plusieurs voies (22), auxquelles peuvent être associées différentes positions de connexion de la soupape à plusieurs voies (22).

6. Bidon selon la revendication 5, **caractérisé en ce que** deux voies d'écoulement indépendantes l'une de l'autre sont prévues entre le bidon (3) et la soupape à plusieurs voies (22), auxquelles peuvent être associées différentes positions de connexion de la soupape à plusieurs voies (22) de telle sorte que :
la soupape à plusieurs voies (22) forme dans une première position de connexion une première voie d'écoulement entre le bidon (3) et le carter de pompe (11) via laquelle le fluide pouvant être pompé peut être aspiré hors d'une première région de bidon, notamment hors d'une région de bidon inférieure dans la direction de l'axe vertical, jusque dans le carter de pompe (11), notamment en cas de déplacement, orienté de façon à s'écarter de la soupape à plusieurs voies (22), d'un piston (12) d'une pompe piston-cylindre et/ou via laquelle le fluide pouvant être pompé peut être pompé dans une première région de bidon, notamment dans une région de bidon inférieure dans la direction de l'axe vertical, notamment en partant du carter de pompe (11), de façon à être ramené dans la première région de bidon, notamment en cas de déplacement, orienté vers la soupape à plusieurs voies (22), d'un piston (12) d'une pompe piston-cylindre; et
la soupape à plusieurs voies (22) forme, dans une deuxième position de connexion différente de la première position de connexion, une deuxième voie d'écoulement via laquelle le fluide pouvant être pompé peut être pompé hors d'une deuxième région de bidon différente de la première région de bidon et/ou située à une certaine distance de celle-ci, notamment dans une région de bidon supérieure dans la direction de l'axe vertical, jusque dans le carter de pompe (11), notamment en cas de déplacement, orienté de façon à s'écarter de la soupape à plusieurs voies (22), d'un piston (12) d'une pompe piston-cylindre et/ou via laquelle le fluide pouvant être pompé peut être pompé dans une deuxième région de bidon différente de la première région de bidon et/ou placée à une certaine distance de celle-ci, notamment dans une région de bidon supérieure dans la direction de l'axe vertical, notamment pompée du carter de pompe (11) jusque dans la deuxième région de bidon, notamment en cas de déplacement, orienté vers la soupape à plusieurs voies (22), d'un piston (12) d'une pompe piston-cylindre.

7. Bidon selon l'une quelconque des revendications 4 à 6, **caractérisé en ce que** la soupape à plusieurs voies (22), notamment une soupape à 4/3 voies, est réalisée de telle sorte que celle-ci comporte dans une position de connexion supplémentaire, notamment une troisième position, une liaison d'écoulement entre le carter de pompe (11) et la conduite s'écartant de la soupape à plusieurs voies (22) et/ou que celle-ci verrouille, dans une position de connexion supplémentaire, l'ensemble des voies d'écoulement.

8. Bidon selon l'une quelconque des revendications précédentes, **caractérisé en ce qu'**un disque interrupteur (32) supplémentaire fixe sur place, de préférence en matière céramique, est prévu entre les ouvertures d'embouchure (28, 29, 30) réalisées côté carter de soupape et le disque interrupteur (36) pouvant tourner comportant des évidements (33, 34, 35) associés aux ouvertures d'embouchure (28, 29, 30) et sur lequel le disque interrupteur (36) pouvant tourner, de préférence un disque interrupteur (36) pouvant tourner fabriqué en matière céramique, peut tourner par rapport à lui et/ou repose de façon étanche, dans une liaison d'appui à plat, sachant qu'il est prévu de façon préférée que l'axe d'entraînement (42) du disque interrupteur (36) pouvant tourner soit guidé à travers un évidement d'axe du disque interrupteur (32) fixe sur place.

9. Bidon selon l'une quelconque des revendications précédentes, **caractérisé en ce que** les deux composants du disque interrupteur (36) pouvant tourner réalisé en deux parties sont fabriqués à partir de matériaux différents.

10. Bidon selon l'une quelconque des revendications précédentes, **caractérisé en ce qu'**un dispositif d'actionnement de soupape (24) est disposé directement ou sans intermédiaire au niveau du bidon (3), notamment de telle sorte que plusieurs dômes de vis (26) placés à une certaine distance les uns des autres sont disposés au niveau du carter de soupape (23), une région de flasque de vissage située du côté de dispositif d'actionnement étant respectivement associée auxdits dômes de telle sorte que le dispositif d'actionnement de soupape (24) peut être fixé au carter de soupape (23) à l'aide de plusieurs vis de fixation pouvant être vissées à travers les régions de flasque de vissage (25) situées dans les dômes de vis (26).

11. Bidon selon l'une quelconque des revendications précédentes, **caractérisé en ce que** la pompe (10), notamment le carter de pompe (11), le carter de soupape (23) et au moins une partie des dispositifs d'actionnement, notamment un dispositif d'actionnement de soupape (24) et/ou un dispositif d'actionnement de pompe (14), forment une unité de construction s'étendant en longueur, de type colonne et reliée au bidon (3) et/ou sont disposés pour l'essentiel dans un prolongement en ligne droite les uns à côté ou derrière les autres au niveau du bidon (3), notamment de telle sorte que le carter de soupape (23) se raccorde au carter de pompe (11), pour l'essentiel dans un prolongement en ligne droite et que le dispositif d'actionnement de soupape (24) se raccorde au carter de soupape (23) pour l'essentiel dans un prolongement en ligne droite et que le dispositif d'actionnement de pompe (14) se raccorde au carter de pompe (11) pour l'essentiel dans un prolongement en ligne droite.

12. Bidon selon l'une quelconque des revendications précédentes, **caractérisé en ce qu'**un dispositif d'actionnement de pompe est disposé au niveau d'une zone d'extrémité du carter de pompe (11), opposée à la soupape à plusieurs voies (22), notamment au niveau d'une zone d'extrémité, opposée à la soupape à plusieurs voies (22), du carter de pompe (11), formé par un cylindre de pompe, d'une pompe piston-cylindre, un dispositif d'actionnement de piston (14) étant agencé sous la forme d'un dispositif d'actionnement de pompe interagissant avec une tige de piston (13) reliée à un piston (12) de la pompe piston-cylindre, sachant qu'il est prévu de façon préférée que le dispositif d'actionnement de pompe comporte un flasque de raccordement (15) vissé à lui à l'aide de plusieurs liaisons vissées pour l'essentiel dans un prolongement en ligne droite du carter de pompe.

13. Bidon selon l'une quelconque des revendications précédentes, **caractérisé en ce qu'**un dispositif de commande (16) est disposé au niveau d'une paroi extérieure du bidon (3), notamment au niveau d'une paroi extérieure du carter de pompe (11), la pompe (10) et la soupape à plusieurs voies (22), notamment un dispositif d'actionnement (14) pour la pompe (10) et/ou un dispositif d'actionnement de soupape (24) pour la soupape à plusieurs voies (22) pouvant être commandés à l'aide dudit dispositif de commande.

14. Bidon selon l'une quelconque des revendications précédentes, **caractérisé en ce que** le bidon (3) comporte une ouverture d'entretien s'étendant sur au moins une région partielle du côté supérieur de réservoir au niveau d'une extrémité de bidon supérieure dans la direction de l'axe vertical, dans la position de fonctionnement, ladite ouverture pouvant être fermée de façon amovible à l'aide d'un élément de fermeture (52), une ouverture de remplissage plus petite que l'ouverture d'entretien étant réalisée au niveau de l'élément de fermeture (52), ladite ouverture de remplissage pouvant être fermée de façon amovible avec un deuxième élément de fermeture (4).
